# EUROPÄISCHE PATENTSCHRIFT

(11) **EP 0 280 877 B1**
(45) Veröffentlichungstag und Bekanntmachung des Hinweises auf die Patenterteilung: **11.09.1991**
(21) Anmeldenummer: 88101231.4
(22) Anmeldetag: 28.01.1988
(51) Int. Cl.: B65C 11/02

(54) **Handetikettiergerät**
Hand-held labeller
Etiqueteuse à main

(30) Priorität: 27.02.1987 DE 3706433
(43) Veröffentlichungstag der Anmeldung: 07.09.1988
(73) Patentinhaber: ESSELTE METO INTERNATIONAL PRODUKTIONS GMBH, 69434 Hirschhorn (DE)
(72) Erfinder: Becker Werner, D-6932 Hirschhorn (DE)
(74) Vertreter: Schwepfinger, Karl-Heinz, Dipl.-Ing.

(56) Entgegenhaltungen:
- DE-B- 1 205 889
- FR-A- 2 327 148
- US-A- 3 619 324

## Beschreibung

Die Erfindung bezieht sich auf ein Handetikettiergerät gemäß dem Oberbegriff des Patentanspruchs 1.

Ein solches Handetikettiergerät ist aus der FR-A-2 327 148 bekannt. Bei diesem bekannten Gerät ist die Achse der Farbrolle in Führungsbahnen in den Innenwänden des Gerätegehäuses verschiebbar, wobei die Führungsbahnen so verlaufen, daß sich die Farbrolle bei Beginn eines Betätigungszyklus des Geräts zunächst auf den Drucktypen der Druckköpfe abwälzt, worauf sie dann einen solchen Verlauf haben, daß die Farbrolle aus der Bewegungsbahn der Druckköpfe entfernt wird, wenn sich diese auf das zu bedruckende Etikett absenken. Der die Farbrolle tragende Bügel ist über Hebel- und Gelenkverbindungen mit dem Bedienungshebel gekoppelt, so daß die Farbrollenbewegung stets zwangsläufig durch die Bewegung des Bedienungshebels und den Verlauf der Führungsbahnen bestimmt wird. Bei dieser Art der Bewegungssteuerung der Farbrolle läßt sich in der Praxis nur dann eine einwandfreie und gleichmäßige Einfärbung der Drucktypen erzielen, wenn enge Toleranzen der die Bewegung der Farbrolle steuernden Bauteile eingehalten werden. Bei Abnutzung der Gelenkverbindungen, der Führungsbahnen oder auch der zeitlich aus der Farbrolle herausragenden Achsstummel wälzt sich die Farbrollenoberfläche nicht mehr gleichmäßig auf alle Drucktypen ab, so daß sich demgemäß auch eine ungleichmäßige Einfärbung mit einem daraus resultierenden ungleichmäßigen Aufdruck auf dem Etikett ergibt. Eine gleichmäßige Einfärbung der Drucktypen könnte ohne Rücksicht auf bestehende Toleranzen erreicht werden, wenn die Verschiebung der Farbrolle allein durch das Absenken der Druckköpfe hervorgerufen würde. Dies ist aber bei dem bekannten Gerät nicht möglich, da die Farbrolle wegen der Notwendigkeit, drei Druckköpfe einzufärben, einen relativ langen, durch die Führungsbahnen vorgegebenen Verschiebeweg senkrecht zur Absenkrichtung der Druckköpfe zurücklegen muß. Die sich absenkenden Druckköpfe können aber auf die Farbrolle keine Antriebskraft übertragen, die die erforderliche Farbrollenverschiebung hervorrufen könnte. Damit dieser lange Verschiebeweg der Farbrolle senkrecht zur Absenkbewegung der Druckköpfe überhaupt ermöglicht wird, obwohl der die Farbrolle tragende Bügel an einem Ende um einen Drehpunkt gelagert ist, ist das die Farbrolle tragende Ende des Bügels gabelförmig ausgebildet, wobei die an den Enden der Farbrolle herausragenden Achsstummel in diesem gabelförmigen Ende so angebracht sind, daß sich der Abstand der Farbrollenachse vom Schwenkpunkt des die Farbrolle tragenden Bügels mit fortschreitender Verschiebung der Farbrolle vergrößern kann. Auch diese Art der Lagerung der Farbrolle ist der anzustrebenden gleichmäßigen Einfärbung der Drucktypen abträglich. Das freie Abrollen der Farbrolle auf den Drucktypen aller drei Druckköpfe wäre bei dem bekannten Gerät nur möglich, wenn der Schwenkpunkt des die Farbrolle tragenden Bügels außerhalb der Bewegungsbahn der Druckköpfe bei ihrer Absenkbewegung liegen würde und wenn die Führungsbahnen für die Farbrolle kreisbogenförmig ausgebildet wären. Eine solche Ausgestaltung hat aber den großen Nachteil, daß das Gerät an der Frontpartie sehr ausladend ausgebildet werden müßte, um der Farbrolle zu ermöglichen, den Weg der Druckköpfe bei ihrer Absenkung auf das zu bedruckende Etikett freizugeben. Eine solche ausladende Ausgestaltung der Frontpartie des Geräts ist aber für die Bedienung unerwünscht, da die Bedienungsperson in diesem Fall nicht genau erkennen kann, wo sie das Etikett an einem zu etikettierenden Gegenstand anbringt.

Der Erfindung liegt die Aufgabe zugrunde, ein Handetikettiergerät der geschilderten Art so auszugestalten, daß eine kompakte Bauweise ohne ausladende Frontpartie erzielt werden kann und stets gewährleistet ist, daß sich die Farbrolle während der gesamten Einfärbephase sicher und gleichmäßig auf den Drucktypen abwälzt.

Bei einem Gerät der eingangs angegebenen Art wird diese Aufgabe mit den im Kennzeichen des Patentanspruchs 1 angegebenen Merkmalen gelöst. Beim erfindungsgemäßen Gerät kann die Schwenkachse des Bügels sehr nahe an der Bewegungsbahn des Druckwerks angebracht werden, da stets gewährleistet ist, daß auf den die Farbrolle tragenden Bügel eine Antriebskraft einwirkt, die in der Anfangsphase der Einfärbung durch die Absenkbewegung des mehrzeiligen Druckwerks und dann zur Vermeidung einer Blockierlage von der Stange hervorgerufen wird.

Vorteilhafterweise ist die Stange an einer Innenfläche einer Seitenwand des Gehäuses linear verschiebbar angebracht.

Die Erfindung wird nun anhand der Zeichnung beispielshalber erläutert. Es zeigen:
- Fig. 1: eine schematische Darstellung eines Handetikettiergeräts nach der Erfindung, wobei sich die im Verlauf eines Betätigungszyklus bewegenden Teile in der Ruhestellung befinden,
- Fig. 2: eine Ansicht des Geräts von Figur 1 nach Beginn eines Betätigungszyklus, wenn das Druckwerk begonnen hat, sich in Richtung zu einem zu bedruckenden Etikett zu bewegen.
- Fig. 3: eine weitere Ansicht des Geräts von Figur 1 im Zeitpunkt des Auftreffens des Druckwerks auf einem zu bedruckenden Etikett,
- Fig. 4: eine ähnliche Ansicht wie in Figur 3, wobei jedoch die Frontklappe des Geräts geöffnet ist,
- Fig. 5: eine vergrößerte Ansicht eines Schwenkbügels, der im Gerät den Farbrollenhalter trägt,
- Fig. 6: einen Ansicht des Schwenkbügels von der in Figur 5 mit einem Pfeil gekennzeichneten Seite her,
- Fig. 7: eine Ansicht des Farbrollenhalters mit eingesetzter Farbrolle und
- Fig. 8: eine Seitenansicht des Farbrollenhalters von der in Figur 7 mit einem Pfeil gekennzeichneten Seite her.

Das in Figur 1 dargestellte Handetikettiergerät dient dazu, Selbstklebeetiketten zu bedrucken, auszugeben und an Warenartikeln anzubringen. Das Gerät enthält ein Gehäuse 10, an dem ein Handgriff 12 angebracht ist. An der Gehäuseoberseite befindet sich eine Halterung 14 zur Aufnahme einer Vorratsrolle 16 eines Trägerbandes 18, auf dem Selbstklebeetiketten haften. Das Trägerband 18 verläuft im Gerät von der Vorratsrolle 16 aus zunächst nach unten und dann in Richtung zur Vorderseite des Geräts zu einer Spendkante 20, an der das Trägerband 18 in spitzem Winkel umgelenkt und durch eine Transportvorrichtung 22 zum Gehäusehinterende geführt wird. Vor der Spendkante 20 ist im Gehäuse eine Andrückrolle 24 drehbar gelagert, mit der ein vom Trägerband 18 abgelöstes, unterhalb der Andrückrolle in der Spendstellung befindliches Etikett auf einen Warenartikel aufgeklebt werden kann.

Unterhalb des Handgriffs 12 ist ein Bedienungshebel 26 angebracht, der um eine Achse 28 drehbar gelagert ist. Zwischen dem Handgriff 12 und dem Bedienungshebel 26 befindet sich eine Feder 30, die den Bedienungshebel stets in die in Figur 1 dargestellte Ruhestellung zu drücken versucht. Im Gehäuse 10 befindet sich auch ein Druckwerkträger 32, der ebenfalls um die Achse 28 drehbar gelagert ist. Dieser Druckwerkträger 32 trägt ein Druckwerk 34, mit dessen Hilfe ein auf einem Drucktisch 36 befindliches Selbstklebeetikett bedruckt werden kann. Zwischen einem Arm 38 des Bedienungshebels 26 und dem Druckwerkträger 32 ist eine Feder 40 angebracht, die dazu dient, eine gegen den Handgriff 12 gerichtete Bewegung des Bedienungshebels 26 auf den Druckwerkträger 32 zu übertragen. In der in Figur 1 dargestellten Ruhestellung wird der Druckwerkträger 32 von einer Anlagefläche 42 am Bedienungshebel 26 in der angehobenen Position gehalten.

Das Druckwerk 34 weist an seiner dem Drucktisch 36 zugewandten Fläche Drucktypen 44 auf, die mittels einer Einfärbevorrichtung vor jedem Druckvorgang eingefärbt werden können. Als wichtigsten Bestandteil enthält die Einfärbevorrichtung eine Farbrolle 46, die in einem Farbrollenhalter 48 drehbar gelagert ist. Einzelheiten des Farbrollenhalters 48 werden anschließend unter Bezugnahme auf die Figuren 7 und 8 noch näher erläutert. Der Farbrollenhalter 48 sitzt seinerseits in einem um eine Achse 50 verschwenkbaren Bügel 51, dessen Aufbau im Zusammenhang mit den Figuren 5 und 6 noch erläutert wird.

Am Farbrollenhalter 48 sind zwei Führungszapfen 52 angebracht, die in einer Führungsbahn 54 geführt sind. Die in Figur 1 erkennbare Führungsbahn befindet sich in der Innenfläche der vom Betrachter aus gesehen rückwärtigen Seitenwand des Gehäuses 10. Eine ebensolche Führungsbahn 54 befindet sich in der in Figur 1 nicht dargestellten vorderen Seitenwand des Gehäuses 10. Demgemäß weist der Farbrollenhalter 48 auch zwei Führungszapfen 52 auf, von denen jeweils einer in eine der beiden Führungsbahnen 54 eingreift.

An der Frontseite des Gehäuses 10 befindet sich eine Frontklappe 56, die um eine Achse 58 nach vorne in die in Figur 4 dargestellte aufgeklappte Stellung geschwenkt werden kann. Die Achse 58 ist gleichzeitig auch die Achse, auf der die Andrückrolle 24 gelagert ist. Die Frontklappe 56 ist mit einem zum Gehäuseinneren hin gerichteten Ansatz 60 versehen, dessen Stirnfläche 62 einen Teil der Führungsbahn 54 bildet. Wie aus einem Vergleich der Figuren 1 und 4 erkennbar ist, weist die Führungsbahn 54 zur Gerätevorderseite hin eine Austrittsöffnung 64 auf, die in der zugeklappten Stellung der Frontklappe 56 vom Ansatz 60 verschlossen wird. Der Zweck dieser Austrittsöffnung 64 wird anschließend bei der Beschreibung der Wirkungsweise des beschriebenen Geräts noch ersichtlich.

Zwischen dem Bedienungshebel 26 und dem Schwenkbügel 51 ist eine Schubstange 66 angebracht, die mit Hilfe einer Feder 68 in Richtung zu einem Zapfen 70 am Bedienungshebel 26 vorgespannt ist. Die Ruhelage, in die die Schubstange 66 durch die Feder 68 vorgespannt ist, ist in Figur 1 dargestellt. Die Schubstange 66 ist an dem im Bereich des Bügels 51 liegenden Endes als Zahnstange ausgebildet. Der Bügel 51 weist ein Ritzel 72 auf, das mit den Zähnen des Zahnstangenendes der Schubstange 66 in Eingriff steht. Aus der Darstellung von Figur 1 ist ersichtlich, daß der Bügel 51 aus der dargestellten Ruhestellung im Uhrzeigersinn um die Achse 50 verschwenkt wird, wenn sich die Schubstange 66 nach links verschiebt.

In den Figuren 5 und 6 ist der den Farbrollenhalter 48 tragende Bügel 51 genauer dargestellt. Der Bügel 51 weist zwei Arme 74, 76 auf, die durch einen Steg 78 miteinander verbunden sind. An der Innenseite weisen die Arme 74, 76 im Bereich des Stegs 78 zwei Zapfen 80, 82 auf, die der Lagerung des Farbrollenhalters 48 dienen. An den in Figur 5 oben liegenden Enden befinden sich an den Armen 74, 76 Lagerbuchsen 84, 86, mit deren Hilfe der Bügel 51 auf Zapfen drehbar gelagert werden kann, die in den Innenflächen der Gehäuseseitenwände angebracht sind. An einem Teil der Außenumfangsfläche der Lagerbuchse 84 sind die das Ritzel 72 bildenden Zähne angebracht.

Die Führungszapfen 52, 53 sind nach Figur 7 am Farbrollenhalter 48 so angebracht, daß sie an Armen 88 bzw. 90 seitlich abstehen. Die Arme 88, 90 sind mittels eines Stegs 92 verbunden. Die Farbrolle 46 wird zwischen den Armen 88, 90 des Farbrollenhalters 48 festgehalten; sie weist zwei Achszapfen 94, 96 auf, die in Figur 7 gestrichelt dargestellt sind und die jeweils in ein entsprechendes Loch 98 im zugehörigen Arm 88, 90 des Farbrollenhalters 48 eingreifen.

An der Außenfläche der Arme 88, 90 befinden sich im Bereich ihrer in Figur 7 unteren Enden Ausnehmungen 100 und 102, die so geformt sind, daß sie über die Zapfen 80, 82 am Bügel 51 gesteckt werden können.

Ein Betätigungszyklus des in seinem Aufbau oben beschriebenen Handetikettiergeräts läuft wie folgt ab:
Wenn der Bedienungshebel 26 ausgehend von der in Figur 1 dargestellten Ruhestellung gegen die Wirkung der Feder 30 in Richtung zum Handgriff 12 gezogen wird, wird die gegen den Uhrzeigersinn um die Achse 28 erfolgende Bewegung des Bedienungshebels 26 mittels des Arms 38 und der Feder 40 auf den Druckwerkträger 32 übertragen. Der Druckwerkträger 32 dreht sich daher ebenfalls gegen den Uhrzeigersinn um die Achse 28 und senkt dabei das Druckwerk 34 in Richtung gegen den Drucktisch 36 ab. Über eine nicht dargestellte Hebelverbindung wird die Transportvorrichtung 22 dabei aufgrund der Bewegung des Druckwerkträgers 32 in der Ansicht von Figur 1 längs des Trägerbandes 18 nach links verschoben.

Wie die Transportvorrichtung 22 im einzelnen aufgebaut ist, ist hier nicht von Bedeutung; sie soll lediglich bewirken, daß im Verlauf jedes Betätigungszyklus des Geräts das Trägerband genau um einen einer Etikettenbreite entsprechenden Transportschritt um die Spendkante 20 gezogen wird, so daß bei jedem Betätigungszyklus ein Selbstklebeetikett auf dem Drucktisch 36 in eine Druckposition gelangt. Eine Transportvorrichtung, die für diesen Zweck verwendet werden kann, ist beispielsweise in der DE-PS 32 00 977 beschrieben.

Aufgrund der Absenkbewegung des mit dem Druckwerkträger 32 verbundenen Druckwerks 34 übt das Druckwerk 34 auf den Bügel 51 ein Drehmoment aus, das den Bügel 51 im Uhrzeigersinn verschwenkt. Im Verlauf dieser Schwenkbewegung des Bügels 51 wälzt sich die Farbrolle 46 auf den Drucktypen 44 ab, so daß diese eingefärbt werden. Gleichzeitig verschieben sich die Führungszapfen 52 und 53 in der Führungsbahn 54 in Richtung zur Gerätefrontseite. Sobald der Bügel 51 eine Lage erreicht hat, in der die Bewegungsrichtung des Druckwerks 34 genau tangential zur Verbindungslinie zwischen der Achse 50 des Bügels 51 und der Achse der Farbrolle 46 verläuft, kann das Druckwerk 34 kein Drehmoment mehr auf den Bügel 51 ausüben. Ohne Vorsehen weiterer Maßnahmen würde ein Blockierungszustand eintreten, und der Bügel 51 würde verhindern, daß das Druckwerk 34 das zu bedruckende Etikett auf dem Drucktisch 36 erreicht. Die Schubstange 66 sorgt jedoch dafür, daß der Bügel 51 über die Blockierungslage hinaus im Uhrzeigersinn weiter verschwenkt wird und so den Weg für eine weitere Absenkung des Druckwerks freigibt. Bis zum Erreichen der Blockierungslage hat der Bügel 51 wegen des Eingriffs zwischen dem Ritzel 72 und dem als Zahnstange ausgebildeten Ende der Schubstange 66 die Schubstange 66 in der Darstellung von Figur 2 gegen die Wirkung der Feder 68 nach links verschoben. Sobald jedoch die Blockierungslage erreicht ist, kommt der am oberen Ende des Bedienungshebels 26 angebrachte Zapfen 70 in Anlage an die Schubstange 66, so daß er diese weiter nach links verschiebt, was das Weiterschwenken des Bügels 51 in Richtung zur Frontseite des Geräts zur Folge hat. Die Stellung, in der die Schubstange 66 beginnt, den Bügel 51 weiterzubewegen, ist in Figur 2 dargestellt. Der Schwenkwinkel des Bügels 51 kann sehr einfach durch Ändern des Durchmessers des Ritzels 72 an die jeweiligen Erfordernisse angepaßt werden.

Schließlich wird der Bügel mit dem daran angebrachten Farbrollenhalter so weit verschwenkt, daß sich das Druckwerk 34 ungehindert nach unten in Richtung zu dem auf dem Drucktisch 36 befindlichen Etikett bewegen kann. Figur 3 zeigt den Zeitpunkt des Betätigungszyklus, zu dem die Drucktypen auf dem auf dem Drucktisch 36 befindlichen Etikett auftreffen und den gewünschten Abdruck erzeugen. Die Führungszapfen 52, 53 befinden sich dabei am Ende der Führungsbahn 54.

Die Transportvorrichtung 22 nimmt zu diesem Zeitpunkt nach Figur 3 ihre am weitesten links liegende Position ein. Sobald der Bedienungshebel 26 losgelassen wird, bewegt sich die Transportvorrichtung 22 wieder nach rechts in ihre in Figur 1 dargestellte Ausgangslage zurück, jedoch steht sie während dieser Rückwärtsbewegung fest mit dem Trägerband 18 in Verbindung, so daß sie dieses um die Spendkante 20 zieht. Bei dieser Bewegung des Trägerbandes 18 löst sich das soeben bedruckte Selbstklebeetikett vom Trägerband ab und gelangt in eine Position unterhalb der Andrückrolle 24, in der es an einem Gegenstand angebracht werden kann.

Wenn sich der Bedienungshebel 26 wieder in seine in Figur 1 dargestellte Ruhestellung zurückbewegt, hebt sich das Druckwerk 34 wieder vom Drucktisch 36 ab, und die Feder 68 sorgt über ihren Eingriff an der Schubstange 66 und deren Einwirkung auf das Ritzel 72 dafür, daß auch der Bügel 51 den Farbrollenhalter wieder in die Ausgangslage von Figur 1 zurückbewegt.

In Figur 4 ist das beschriebene Gerät bei aufgeklappter Frontklappe dargestellt. Die Frontklappe 56 muß aufgeklappt werden, wenn die Farbrolle 46 ausgewechselt werden soll. Als Vorbereitung des Auswechselvorganges wird die Frontklappe 56 in die in Figur 4 dargestellte Position gebracht. Anschließend wird der Bedienungshebel 26 gegen den Handgriff 12 gezogen, bis das Druckwerk 34 auf dem Drucktisch 36 aufschlägt. Da bei aufgeklappter Frontklappe 56 die Austrittsöffnung 64 der Führungsbahn 54 offen ist, können sich die Führungszapfen 52, 53 im Verlauf ihrer Verschiebebewegung durch die Austrittsöffnung 64 aus der Führungsbahn 54 heraus in die in Figur 4 dargestellte Lage bewegen. Im dargestellten Ausführungsbeispiel treten die Führungszapfen 52, 53 aufgrund von Zentrifugalkräften automatisch aus der Führungsbahn 54 heraus, wenn der Bedienungshebel 26 bei geöffneter Frontklappe 56 angezogen wird und der Farbrollenhalter 48 zusammen mit der Farbrolle 46 mit relativ hoher Geschwindigkeit bewegt werden. Die Bedienungsperson kann in dieser Lage den Steg 92 des Farbrollenhalters 48 erfassen und den Farbrollenhalter 48 mit der in ihm drehbar gelagerten Farbrolle 46 aus dem Bügel 51 herausheben. Vorzugsweise bilden der Farbrollenhalter 48 und die Farbrolle 46 eine komplette Austauscheinheit, so daß es nicht erforderlich ist, in den Farbrollenhalter eine neue Farbrolle einzusetzen, sondern es wird einfach eine neue Baueinheit aus einem Farbrollenhalter und einer Farbrolle in den Bügel 51 eingesetzt. Nach dem Einsetzen wird der Farbrollenhalter 48 so verschwenkt, daß er die in Figur 3 dargestellte Lage einnimmt, in der die Führungszapfen 52, 53 in der Führungsbahn 54 liegen, worauf dann der Bedienungshebel 26 losgelassen wird, was dazu führt, daß sich der Farbrollenhalter 48 mit der Farbrolle 46 in die Position von Fig. 1 zurückbewegen. Anschließend wird die Frontklappe 56 geschlossen, so daß der Ansatz 60 die Austrittsöffnung 64 wieder verschließt. Dadurch ist auch die Führungsbahn 54 wieder geschlossen, so daß der Farbrollenhalter 48 wieder über die Führungszapfen 52, 53 geführt und sicher im Gerät festgehalten wird.

Wie oben bereits erwähnt wurde, ist in der Innenfläche jeder Seitenwand des Gehäuses 10 eine Führungsbahn 54 angebracht, so daß demgemäß auch zwei Austrittsöffnungen 64 vorhanden sind. Die Frontklappe 56 ist somit auch mit zwei Ansätzen 60 ausgestattet, von denen jeweils einer eine der Austrittsöffnungen 64 verschließt.

Bei der beschriebenen Ausgestaltung des Handetikettiergeräts ist dafür gesorgt, daß auch bei Verwendung eines mehrzeiligen Druckwerks eine kompakte Bauweise erzielt wird. Wegen des über die Schubstange 66 erreichten Antriebs des die Farbrolle am Druckwerk 34 vorbeischwenkenden Bügels 51 kann dessen Schwenkpunkt so weit in das Innere des Gerätegehäuses verlegt werden, daß eine unnötig ausladende Bauweise der Gehäusefrontseite vermieden werden kann, die für das Anbringen bedruckter Etiketten ungünstig wäre.

## Patentansprüche

1. Handetikettiergerät zum Bedrucken, Ausgeben und Anbringen von Selbstklebeetiketten an Gegenständen im Verlauf eines mittels eines aus einer Ruhestellung in eine angezogene Stellung verschwenkbaren Bedienungshebels (26) gesteuerten Betätigungszyklus, mit einem in einem Gerätegehäuse (10) angebrachten mehrzeiligen Druckwerk (34) mit Drucktypen (44) zum Erzeugen eines Aufdrucks auf einem in einer Druckposition befindlichen Selbstklebeetikett, einer Transportvorrichtung (22), die die Selbstklebeetiketten nacheinander in die Druckposition und in die Position zum Anbringen an den Gegenständen bringt, und einer Einfärbevorrichtung (46, 48) zum Einfärben der Drucktypen des Druckwerks vor jedem Druckvorgang mittels einer Farbrolle (46), die von einem in dem Gerätegehäuse schwenkbar gelagerten Bügel (51) gehalten ist und sich beim Verschwenken des Bügels auf den Drucktypen des Druckwerks abwälzt, wobei das Verschwenken des Bügels durch ein Absenken des Druckwerks in Richtung auf ein in der Druckposition befindliches Selbstklebeetikett ausgelöst wird, **dadurch gekennzeichnet,** daß der Bügel (51) zur Erzeugung einer vollständigen Schwenkbewegung um eine innerhalb der Bewegungsbahn des Druckwerks (34) angeordnete Achse (50) mit einer Stange (66) in Antriebsverbindung steht, deren Verschiebung entgegen der Kraft einer Feder (68) durch den Bedienungshebel (26) gesteuert ist und bei der ein Ende als Zahnstange ausgebildet ist, die mit einem Ritzel (72) in Eingriff steht, das an dem Bügel (51) konzentrisch zu seiner Schwenkachse (50) angeordnet ist, und daß zwischen der Stange (66) und dem Bedienungshebel (26) in der Ruhestellung des Bedienungshebels (26) ein derartiges Spiel vorhanden ist, daß die Stange (66) erst im Bereich des Totpunkts des Bügels (51) auf diesen einwirkt.

2. Handetikettiergerät nach Anspruch 1, **dadurch gekennzeichnet,** daß die Stange (66) an einer Innenfläche einer Seitenwand des Gerätegehäuses linear verschiebbar angebracht ist.

## Claims

1. Hand labeling device for imprinting, dispensing and applying self-adhering labels to articles in the course of an operating cycle controlled by means of an operating lever (26) pivotal out of a rest position into a pulled position, comprising a multi-line printing mechanism (34) arranged in a device housing (10) and having print type (44) for producing an imprint on a self-adhering label disposed in a printing position, a transport means (22) which brings the self-adhering labels consecutively into the printing position and into the position for application to the articles, and an inking device (46, 48) for inking the print types of the printing mechanism before each printing operation by means of an inking roll (46) which is held by a stirrup member (51) pivotally mounted in the device housing and on pivoting of the stirrup member rolls on the print types of the printing mechanism, the pivoting of said stirrup member being caused by a lowering of said printing mechanism towards a label disposed in the printing position, **characterized in that** the stirrup member (51) for generating a complete pivoting motion about an axis (50) within the motion path of the printing mechanism (34) is in drive connection with a rod (66) whose displacement against the force of a spring (68) is controlled by the operating lever (26) and one end of which is formed as a rack engaging a pinion (72), which is arranged at the stirrup member (51) concentrically with respect to its pivot axis (50) and that between the rod (66) and the operating lever (26) such play is present in the rest position of the operating lever (26) that the rod (66) beers on the stirrup member (51) only in the area of its dead center.

2. Hand labeling device according to claim 1, **characterized in that** the rod (66) is secured linearly displaceably at an inner face of a side wall of the device housing.

## Revendications

1. Etiqueteuse manuelle destinée à imprimer, distribuer et apposer des étiquettes autocollantes sur des objets au cours d'un cycle d'actionnement commandé par un levier de manipulation (26) pouvant être amené par pivotement d'une position de repos à une position de serrage, étiqueteuse comprenant un groupe (34) d'impression sur plusieurs lignes qui est monté dans une cage (10) de l'appareil et qui comporte des caractères (44) destinés à produire une impression sur une étiquette autocollante se trouvant en position d'impression, un dispositif de transport (22) qui met les étiquettes autocollantes successivement à la position d'impression et à la position d'apposition contre un objet et un dispositif (46, 48) d'encrage des caractères du groupe d'impression, avant chaque processus d'impression, au moyen d'un rouleau encreur (46) qui est supporté par un étrier (51) monté oscillant dans la cage de l'appareil et qui roule sur les caractères du groupe d'impression lors d'un mouvement de pivotement de l'étrier, le mouvement de pivotement de l'étrier étant enclenché par une descente du groupe d'impression vers une étiquette autocollante se trouvant en position d'impression, caractérisée en ce que, pour produire un mouvement de pivotement complet de l'étrier (51) autour d'un axe (50) situé à l'intérieur de la trajectoire du groupe d'impression (34), cet étrier (51) est en liaison d'entraînement avec une barre (66) dont le déplacement contre la force d'un ressort (68) est commandé par le levier de manipulation (26) et dont une extrémité est conformée en crémaillère qui est en prise avec un pignon (72) disposé sur l'étrier (51) concentriquement à l'axe de pivotement (50) de ce dernier, et en ce qu'il existe entre la barre (66) et le levier de manipulation (26), lorsque celui-ci est en position de repos, un jeu tel que la barre (66) n'agit sur l'étrier (51) qu'au moment auquel celui-ci est dans la plage du point mort.

2. Etiqueteuse manuelle selon la revendication 1, caractérisée en ce que la barre (66) est montée coulissante linéairement dans une surface interne d'une cloison latérale de la cage de l'appareil.
